# EUROPÄISCHE PATENTANMELDUNG

(11) **EP 0 313 754 A1**
(43) Veröffentlichungstag der Anmeldung: **03.05.1989**
(21) Anmeldenummer: 88113803.6
(22) Anmeldetag: 24.08.1988
(51) Int. Cl.: H01R 13/193

(54) **Steckverbindung mit Klemmvorrichtung**

(30) Priorität: 29.10.1987 DE 3736732
(71) Anmelder: Siemens Nixdorf Informationssysteme Aktiengesellschaft, D-33102 Paderborn (DE)
(72) Erfinder: Maxisch, Peter, D-4790 Paderborn (DE)
(74) Vertreter: Schaumburg, Karl-Heinz

(57) **Zusammenfassung**

Bei einer Steckverbindung, umfassend ein Steckerteil mit einer Vielzahl von Kontaktstiften und ein Buchsenteil mit einer Vielzahl von komplementären Kontaktfedern, die jeweils mindestens einen Federschenkel aufweisen, der mit einer Klemmvorrichtung an den jeweils zugehörigen Kontaktstift andrückbar ist, besteht die Klemmvorrichtung aus mindestens einem druckmittelbeaufschlagbaren, elastisch verformbaren Hohlkörper (24), der zwischen den beweglichen Federschenkeln (14) der Kontaktfedern (16) und einem Widerlager (32) angeordnet ist.

## Beschreibung

Die Erfindung betrifft eine Steckverbindung, umfassend ein Steckerteil mit einer Vielzahl von Kontaktstiften und ein Buchsenteil mit einer Vielzahl von komplementären Kontaktfedern, die jeweils mindestens einen Federschenkel aufweisen, der mit einer Klemmvorrichtung an den jeweils zugehörigen Kontaktstift andrückbar ist.

Druckkraftsteckverbindungen erfordern bei einer sehr großen Zahl von Kontaktelementen sehr hohe Kräfte beim Stecken und Lösen der Steckverbindung. Die aufzubringenden hohen Kräfte bergen die Gefahr einer Beschädigung der Kontaktelemente in sich. Auf der anderen Seite darf die Andruckkraft der Kontaktfedern auf die Kontaktstifte nicht zu gering sein, damit ein guter elektrischer Kontakt gewährleistet ist. Dieses Problem wird gelöst durch Steckverbindungen, bei denen die Kontaktfedern der Buchsenleisten relativ weit geöffnet sind, so daß beim Verbinden der Stecker mit dem Gegenstecker so gut wie keine Druckkräfte benötigt werden. Sind Stecker und Gegenstecker in eine Endstellung gebracht, werden mittels einer Mechanik die Kontaktfedern zusammengepreßt, so daß eine Kontaktierung zustande kommt. Nachteilig bei diesen Konstruktionen sind der große Platzbedarf, die aufwendige Herstellung der Andruckmechanik und damit verbundene hohe Produktionskosten.

Der Erfindung liegt die Aufgabe zugrunde, eine platzsparende und preiswert herzustellende Steckverbindung zu schaffen, bei der Stecken und Lösen der Verbindung geringen Kraftaufwand erfordert und bei der trotzdem eine sichere und schnelle Kontaktierung gewährleistet ist.

Diese Aufgabe wird erfindungsgemäß dadurch gelöst, daß die Klemmvorrichtung von mindestens einem druckmittelbeaufschlagbaren elastisch verformbaren Hohlkörper gebildet wird, der zwischen den beweglichen Federschenkeln der Kontaktfedern und einem Widerlager angeordnet ist.

Die erfindungsgemäße Vorrichtung hat den Vorteil, daß das Festklemmen der Kontaktstifte in den Buchsen ohne aufwendige Mechanik realisiert ist. Die Hohlkörper zum Verstellen der Federschenkel sind z. B. in Form von parallel zu den Kontaktfederreihen gerichteten Schläuchen einfach in entsprechend geformte Steckerteile einzuarbeiten. Die Produktionskosten für die Steckverbindung sind damit gering. Da die Schläuche im Buchsenteil der Steckverbindung kaum Platz benötigen, ist die Steckverbindung in den Abmessungen bislang bekannter Druckkraftstecker herstellbar. Das Gewicht der erfindungsgemäßen Klemmvorrichtung ist geringer als bei einer mechanischen Klemmvorrichtung, was sich positiv auf die Handhabung der Steckverbindung auswirkt. Die Funktionssicherheit der Klemmvorrichtung ist aufgrund fehlender mechanischer Bauteile sehr groß. Im Vergleich zu Steckverbindungen mit mechanischen Klemmvorrichtungen sind bei der erfindungsgemäßen Steckverbindung kaum Wartungsarbeiten erforderlich. Bei Verwendung geeigneter Materialien für die Hohlkörper ist die Abnutzung vernachlässigbar gering. Damit vereinigt die erfindungsgemäße Steckverbindung die Vorteile einer hohen Funktionssicherheit, einer kostengünstigen Produktion und geringer Betriebskosten. Auch bei einer sehr großen Anzahl von Kontaktelementen können diese stets gleichzeitig geklemmt oder gelöst werden.

Vorteilhaft für die Handhabung ist eine Ausführung der Steck verbindung, bei der die Schläuche an mindestens einem ihrer Enden jeweils ein Anschlußelement für eine lösbare Verbindung mit einer Druckmittelversorgung aufweisen. Auf diese Weise können die Buchsenteile einschließlich der Schläuche schnell und einfach mit der Druckmittelversorgung verbunden oder von dieser getrennt und mehrere Steckverbindungen wahlweise mit einer Druckmittelversorgung betrieben werden. Die Steckverbindungen sind unabhängig von der Druckmittelversorgung und damit an mehreren Arbeitsplätzen einsetzbar.

Das Anordnen von Ventilen an den Schlauchenden soll eine Steuerung des Druckes unabhängig von der Druckmittelversorgung ermöglichen. Dies hat den Vorteil, daß nicht ganze Versorgungsleitungen der Druckmittelversorgung geschaltet werden müssen. Die Steckverbindung ist zudem auch an Druckmittelversorgungen anzuschließen, die keine Ventile für die Drucksteuerung aufweisen.

Bei Steckverbindungen mit einreihig angeordneten Kontaktelementen ist das Widerlager für die Hohlkörper fest an dem Buchsenteil angeordnet.

Bei Buchsenteilen mit mehreren, parallel zueinanderliegenden Kontaktfederreihen kann ein Hohlkörper zwei benachbarten Kontaktfederreihen zugeordnet sein. Hierdurch wird für jede weitere Kontaktfederreihe ein Hohlkörper und ein Widerlager eingespart. Diese Ausführung der Steckverbindung ist bei geringem Platzbedarf produktionstechnisch einfach zu realisieren.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
Figur 1 einen teilweise schematischen teilgeschnittenen Ausschnitt der Steckverbindung,
Figur 2 eine teilweise schematische Seitenansicht eines Kontaktelementes in Öffnungsstellung mit einem Schnitt durch die Klemmschläuche senkrecht zu den Achsen,
Figur 3 eine teilgeschnittene Seitenansicht eines Kontaktelementes in Kontaktstellung,
Figur 4 eine Seitenansicht zweizeilig angeordneter Kontaktelemente in Kontaktstellung und
Figur 5 eine teilweise schematische Aufsicht auf den Buchsenteil einer Steckverbindung mit fünfzeilig angeordneten Kontaktelementen.

In Figur 1 erkennt man ein schematisch dargestelltes Steckerteil 10 mit Kontaktstiften 12, die beim Stecken der Verbindung zwischen Federschenkel 14 von Kontaktfedern 16 eines Buchsenteiles 18 eingeführt werden. An den Außenseiten 22 der Federschenkel 14 liegen parallel zu den Kontaktfederreihen gerichtete elastisch verformbare Schläuche 24 an, die über Druckluftkupplungen 26 (Fig. 5) lösbar an eine Druckluftquelle 20 anschließbar und über Einlaßventile 28 mit Druckluft beaufschlagbar sind. Das Ablassen der Druckluft aus den Schläuchen erfolgt über Auslaßventile 30. Die Druckluftkupplungen 26 ermöglichen ein Loslösen der Steckverbindung von der Druckluftquelle 20. Die Ventile 28,30 können elektromagnetisch betätigt werden.

Zum Stecken oder Lösen der Steckverbindung sind die die Hohlkörper bildenden Schläuche 24 nicht mit Druckmittel beaufschlagt (Fig. 1 und 2). Sie liegen dadurch zwar an den Federschenkeln 14 der Kontaktfedern 16 an, der von den Schläuchen 24 auf die Federschenkel 14 ausgeübte Druck ist jedoch so gering, daß die Öffnung zwischen den Innenseiten der Federschenkel 14 größer ist als die Abmessungen des komplementären Kontaktstiftes 12 des Steckerteils 10. Das Stecken und Lösen der Verbindung kann auf diese Weise ohne größere Kräfte vollzogen werden. Ist die Verbindung gesteckt, so befinden sich die Kontaktstifte 12 des Steckerteils 10 zwischen den Federschenkeln 14 der Kontaktfedern 16 des Buchsenteils 18, ohne diese in der Regel zu berühren. Werden die Schläuche 24 nun mit Druckmittel beaufschlagt, so dehnen sie sich aus und üben, abgestützt an einem fest mit dem Buchsenteil 18 verbundenen Widerlager 32 oder an den Außenseiten 22 der Federschenkel 14 einer benachbarten Kontaktfederreihe eine Kraft auf die Federschenkel senkrecht zur Steckrichtung aus, die zu einer elastischen Verformung der Federschenkel 14 und damit zum Anliegen an den Kontaktstiften 12 des Steckerteils 10 führt (Fig. 3 und 4). Der Anpreßdruck der Federschenkel 14 auf die Kontaktstifte 12 ist dabei so groß, daß eine gute elektrische Kontaktierung gewährleistet ist. Zum Verstellen der Federschenkel 14 können dehnbare elastische Schläuche 24 verwendet werden, die bei Druckmittelbeaufschlagung unter Beibehaltung ihrer Querschnittsform ihre Querschnittsfläche vergrößern (linker Schlauch 24 in Fig. 2). Es können auch Schläuche 34 verwendet werden, die ohne Druckmittelbeaufschlagung flach zwischen den Federschenkeln 14 und dem Widerlager 32,22 liegen und die bei der Druckmittelbeaufschlagung ihre Abmessungen senkrecht zur Steckrichtung vergrößern (rechter Schlauch 34 in Fig. 2, Fig. 3).

## Patentansprüche

1. Steckverbindung, umfassend ein Steckerteil mit einer Vielzahl von Kontaktstiften und ein Buchsenteil mit einer Vielzahl von komplementären Kontaktfedern, die jeweils mindestens einen Federschenkel aufweisen, der mit einer Klemmvorrichtung an den jeweils zugehörigen Kontaktstift andrückbar ist, dadurch **gekennzeichnet,** daß die Klemmvorrichtung mindestens einen druckmittelbeaufschlagbaren, elastisch verformbaren Hohlkörper (24) umfaßt, der zwischen den beweglichen Federschenkeln (14) der Kontaktfedern (16) und einem Widerlager (32) angeordnet ist.

2. Steckverbindung nach Anspruch 1, dadurch **gekennzeichnet,** daß der mit einem Druckmittel beaufschlagbare Hohlkörper die Form eines parallel zu den Kontaktfederreihen liegenden Schlauches (24,34) aufweist.

3. Steckverbindung nach einem der Ansprüche 1 und 2, dadurch **gekennzeichnet,** daß der Hohlkörper (24) mindestens ein Anschlußelement (26) für eine lösbare Verbindung mit einer Druckmittelversorgung (20) aufweist.

4. Steckverbindung nach einem der Ansprüche 1 bis 3, dadurch **gekennzeichnet,** daß an dem Hohlkörper (24) mindestens ein Ventil zur Druckregelung angeordnet ist.

5. Steckverbindung nach einem der Ansprüche 1 bis 4, dadurch **gekennzeichnet,** daß das Widerlager (32) für den Hohlkörper (24,34) fest an dem Buchsenteil (18) angeordnet ist.

6. Steckverbindung nach einem der Ansprüche 1 bis 5, dadurch **gekennzeichnet,** daß bei Buchsenteilen mit mehreren parallel zueinanderliegenden Kontaktfederreihen das Widerlager für den Hohlkörper (24) einer Kontaktfederreihe (16) von der Außenseite (22) der Federschenkel (14) einer benachbarten Kontaktfederreihe (16) gebildet ist.
